# EUROPÄISCHE PATENTSCHRIFT

(11) **EP 0 816 668 B1**
(45) Veröffentlichungstag und Bekanntmachung des Hinweises auf die Patenterteilung: **18.09.2002**
(21) Anmeldenummer: 97106127.0
(22) Anmeldetag: 15.04.1997
(51) Int. Cl.: F02M 35/10, F16K 15/14

(54) **Dünnwandige Saugrohr für eine Brennkraftmaschine**
Thin-walled suction tube for an internal combustion engine
Tuyau d'admission à paroi mince pour moteur à combustion interne

(30) Priorität: 27.06.1996 DE 19625768
(43) Veröffentlichungstag der Anmeldung: 07.01.1998
(62) Teilanmeldung aus: 02004931.8
(73) Patentinhaber: Pierburg Aktiengesellschaft, 41460 Neuss (DE)
(72) Erfinder: Kühnel, Hans-Ulrich, 41239 Mönchengladbach (DE); Dellen, Franz, 47877 Willich (DE)

(56) Entgegenhaltungen:
- EP-A- 0 280 122
- DE-A- 2 526 550
- US-A- 4 499 916
- US-A- 5 129 426
- US-A- 5 507 256

## Beschreibung

Die Erfindung betrifft ein Saugrohr für eine Brennkraftmaschine nach dem Oberbegriff des Patentanspruchs 1.

Ein Saugrohr ist aus der DE 25 26 550 A bekannt.
In dieser Entgegenhaltung ist beschrieben, daß die Ursachen von Saugrohrexplosionen, die zur teilweisen oder ganzen Zerstörungen von Gemischaufbereitungsanlagen bei Brennkraftmaschinen durch Bruch oder Brand führen, auf Zündungen des bei offenem Einlaßventils vorgelagerten oder während des Saughubes angesaugten Luft-Kraftstoff-Gemisches zurückzuführen sind. Aufgrund dieser Zündungen kommt es zu einem überproportionalen Anstieg des Druckes in dem Saugrohr, wodurch das Saugrohr beschädigt oder sogar zerstört wird. Bei "dickwandigen" Saugrohren konnte es zu einer solchen Zerstörung nicht kommen, da die Materialstärke des Saugrohres ausreichte, um dem überproportionalen Druck standzuhalten. Solche "dickwandigen" Saugrohre waren beispielsweise aus Sandguß mit Wandstärken von etwa 4 Millimetern hergestellt und wiesen keine Trenn-Nähte auf. Diese Saugrohre waren schwer und stabil.

Bei modernen Brennkraftmaschinen steht die Gewichtsersparnis im Vordergrund, so daß Saugrohre aus entsprechend leichteren Materialien (insbesondere Kunststoff oder Aluminium) gefertigt werden. Aus Aluminium-Druckguß oder Kunststoff-Spritzguß in Serie hergestellte Saugrohre haben eine Wandstärke von etwa 2 Millimetern. Aufgrund des Herstellungsverfahrens weisen solche Saugrohre eine Stoßstelle, an der zwei Hälften des Saugrohres miteinander verbunden werden, oder eine Trenn-Naht auf, die oberhalb bestimmter Drücke genauso wie die geringe "dünne" Wandstärke eine Schwachstelle bilden.

Bei der DE 25 26 550 A ist zur Vermeidung von Beschädigungen des Saugrohres und zum Abführen des überproportionalen Druckes ein Nebenauslaß (Öffnung) vorgesehen, der bei Übersteigen eines vorbestimmten Druckes innerhalb des Saugrohres geöffnet wird. Dabei ist der Nebenauslaß zunächst durch einen topfförmigen Deckel geschlossen, der auf einem Stutzen an der Außenseite der Saugrohrwand aufsetzbar ist. Dieser topfförmige Deckel hat jedoch den entscheidenden Nachteil, daß er zwar beim Auftreten von Saugrohrexplosionen den Nebenauslaß freigibt und somit einen Druckausgleich in die Atmosphäre herstellt; nach Abklingen der Saugrohrexplosion und Freigabe des Nebenauslasses ist der weitere Betrieb der Brennkraftmaschine jedoch auf keinen Fall möglich, da nach dem Öffnen des Nebenauslasses der Stromkreis der Kraftstoffpumpe oder der Zündstrom der Brennkraftmaschine unterbrochen wird. Um die Brennkraftmaschine wieder in Betrieb zu setzen, muß der Deckel erst wieder aufgesetzt werden, um beispielsweise den Stromkreis für die Kraftstoffpumpe wieder zu schließen und die Brennkraftmaschine anzulassen. Das bedeutet, daß das Fahrzeug im Falle einer Saugrohrexplosion stehen bleibt, wodurch besonders während der Fahrt sicherheitskritische Situationen auftreten können. Außerdem ist nicht gewährleistet, daß der Fahrer des Fahrzeuges in der Lage ist, beim Ausfall der Brennkraftmaschine die Öffnung mit dem Deckel wieder zu verschließen, so daß ggfs. das Fahrzeug in die Werkstatt abgeschleppt werden muß.
Ein gattungsgemäßes Saugrohr ist aus der EP 0 280 122 A 2 bekannt.

Hiervon ausgehend liegt der Erfindung die Aufgabe zugrunde, ein gattungsgemäßes Saugrohr derart zu gestalten, daß die geschilderten Nachteile vermieden werden.

Diese Aufgabe ist durch die im Kennzeichen des Patentanspruchs 1 angegebenen Merkmale gelöst worden. Vorteilhafte Weiterbildungen sind in den Unteransprüchen angegeben.

Ein Ausführungsbeispiel der Erfindung ist in der Zeichnung dargestellt und wird nachfolgend beschrieben.

Die Zeichnung zeigt einen Schnitt durch einen Abschnitt 1 eines stromab eines nicht dargestellten Drosselklappenstutzens liegenden Kunststoff-/Metallsaugrohres, das zu einem der Zylinder der Brennkraftmaschine führt.

Erfindungsgemäß ist bei diesem Saugrohr vorgesehen, stromab des Drosselklappenstutzens eine in die Atmosphäre führende Öffnung 2 anzuordnen, die durch ein auf den Druck im Saugrohr 1 ansprechendes Ventil 3 gesteuert wird.

Bei diesem Ventil 3 handelt es sich hier um ein sogenanntes Elastomer-Regenschirmventil 4, das mit einem Stiel 5 in eine zentrale Öffnung 6 hineinragt und durch einen Stiftansatz 7 einer Schraubbuchse 8 gehalten ist.

Die Schraubbuchse 8 weist einen durch Rippen 9 beabstandeten Kragenring 10 auf, auf den eine Abdecklappe 11 aufgeschoben und mit diesem verklippst ist, wobei die Rippen 9 der Schraubbuchse 8 einen Werkzeugansatz 12 bilden, so daß die Schraubbuchse 8 in die Öffnung 2 eingeschraubt werden kann.

Die Erfindung basiert auf der Erkenntnis, daß das Bersten der Saugrohre 1 durch nach dem Anlassen der Brennkraftmaschine gelegentlich auftretendes explosionsartiges Entzünden von im Saugrohr 1 gespeicherten/kondensierten und mit der im Saugrohr 1 enthaltenen Luft gemischten Brennstoff-/Brennstoff-dampfrückständen verursacht wird.

Hierdurch entsteht im Saugrohr 1 eine Flamm-Druckwelle, die durch die im Leerlaufbetrieb nach dem Starten geschlossene Drosselklappe nicht nach außen gelangen kann und dadurch einen hohen Druckanstieg bewirkt, der eine Zerstörung des Saugrohres verursachen kann.

Durch die erfindungsgemäßen Maßnahmen wird dieser Druckanstieg durch Öffnen des Ventils 3 begrenzt. Die Luft/das Brenngas kann in die freie Atmosphäre austreten. In der durch Rippen 13 aufgeteilten Öffnung 2 kühlt sich das brennende Gas ab und ebenso in der durch die Abdeckkappe 11 abgedeckten Auslaßöffnung 13 zwischen Schraubbuchse 8 und Kragenring 10. Danach schließt das Ventil 3 wieder, die Brennkraftmaschine bleibt betriebsbereit. Die Abdeckkappe 11 verhindert den Eintritt von Schmutz und Wasser in die Öffnung 2.

## Patentansprüche

1. Dünnwandiges Saugrohr (1) für eine Brennkraftmaschine mit Anschlußkanälen, die zu den Zylindern der Brennkraftmaschine führen, und wenigstens einem Drosselklappenstutzen, mit dem die von der Brennkraftmaschine angesaugte Brennluft gesteuert wird, wobei das Saugrohr (1) eine stromab des Drosselklappenstutzens angeordnete und in die Atmosphäre führende Öffnung (2) aufweist, die bei Übersteigen eines vorbestimmten Druckes innerhalb des Saugrohres (1) geöffnet wird, damit die Wandung des Saugrohres (1) nicht durch Übersteigen des vorbestimmten Druckes beschädigt wird, wobei die Öffnung (2) durch ein auf einen Überdruck im Saugrohr (1) ansprechendes Ventil (3) gesteuert wird und das Ventil (3) nach Wegfall des Überdrucks selbsttätig wieder schließt, **dadurch gekennzeichnet, daß** das Ventil (3) von einem Elastomer-Regenschirmventil (4) gebildet ist, das mit einem Stiel (5) in eine zentrale Öffnung (6) hineinragt und durch einen Stiftansatz (7) einer Schraubbuchse (8) gehalten ist.

2. Saugrohr nach Anspruch 1, **dadurch gekennzeichnet, daß** die Schraubbuchse (8) einen durch Rippen (9) beabstandeten Kragenring (10) aufweist, auf den eine Abdeckkappe (11) aufgeschoben und mit diesem verklippst ist.

3. Saugrohr nach Anspruch 2, **dadurch gekennzeichnet, daß** die Rippen (9) der Schraubbuchse (8) einen Werkzeugansatz (12) bilden, so daß die Schraubbuchse (9) in die Öffnung (2) eingeschraubt werden kann.

## Claims

1. Thin-walled intake manifold (1) for an internal combustion engine comprising connection channels, which lead to the cylinders of the i.c. engine, and at least one throttle valve connection piece, by means of which the combustion air taken in by the i.c. engine is controlled, wherein the intake manifold (1) has an opening (2), which is disposed downstream of the throttle valve connection piece and leads into the atmosphere and which, when a predetermined pressure inside the intake manifold (1) is exceeded, is opened so that the wall of the intake manifold (1) is not damaged by the predetermined pressure being exceeded, wherein the opening (2) is controlled by a valve (3), which responds to an excess pressure in the intake manifold (1), and the valve (3) automatically closes again after removal of the excess pressure, **characterized in that** the valve (3) is formed by an elastomeric umbrella valve (4), which projects with a stem (5) into a central opening (6) and is held by a pin projection (7) of a threaded bush (8).

2. Intake manifold according to claim 1, **characterized in that** the threaded bush (8) has a collar ring (10), which is held at a distance by ribs (9) and onto which a cap (11) is pushed and fastened by clipping thereon.

3. Intake manifold according to claim 2, **characterized in that** the ribs (9) of the threaded bush (8) form a tool projection (12), so that the threaded bush (9) may be screwed into the opening (2).

## Revendications

1. Tubulure d'admission (1) à paroi mince pour un moteur à combustion interne avec conduits de raccordement, qui conduisent aux cylindres du moteur à combustion interne, et au moins une tubulure à vanne papillon, avec laquelle est commandé l'air de combustion aspiré par le moteur à combustion interne, la tubulure d'admission (1) présentant un orifice (2) disposé en aval de la tubulure à vanne papillon et conduisant à l'atmosphère, qui s'ouvre en cas de dépassement d'une pression prédéfinie à l'intérieur de la tubulure d'admission (1), afin que la paroi de la tubulure d'admission (1) ne soit pas endommagée par dépassement de la pression prédéfinie, l'orifice (2) étant commandé par une vanne (3) répondant à une surpression dans la tubulure d'admission (1) et la vanne (3) après dissipation de la surpression se refermant automatiquement, **caractérisée en ce que** la vanne (3) est formée par une vanne à parapluie en élastomère (4), qui pénètre par un téton (5) dans un orifice central (6) et est maintenue par une goupille (7) d'une douille filetée (8).

2. Tubulure d'admission selon la revendication 1, **caractérisée en ce que** la douille filetée (8) comporte une collerette (10) entretoisée par des nervures (9), sur laquelle un couvercle (11) est appliqué et encliqueté avec celle-ci.

3. Tubulure d'admission selon la revendication 2, **caractérisée en ce que** les nervures (9) de la douille filetée (8) constituent une embase pour outil (12) de sorte que la douille filetée (9) peut être vissée dans l'orifice (2).
